# EUROPÄISCHE PATENTSCHRIFT

(11) **EP 2 756 233 B1**
(45) Veröffentlichungstag und Bekanntmachung des Hinweises auf die Patenterteilung: **06.04.2016**
(21) Anmeldenummer: 12778941.0
(22) Anmeldetag: 14.09.2012
(51) Int. Cl.: F24F 13/24, F24F 9/00, F24F 13/20, F24F 7/007

(54) **EINRICHTUNG ZUR KLIMATISIERUNG UND/ODER ÜBERWACHUNG VON GEBÄUDE- ODER LAGERBEREICHEN**
DEVICE FOR THE AIR CONDITIONING AND/OR MONITORING OF BUILDING OR WAREHOUSE AREAS
APPAREIL DE CLIMATISATION ET/OU DE CONTRÔLE DE ZONES DE BÂTIMENTS OU DE STOCKS

(30) Priorität: 16.09.2011 DE 102011113393
(43) Veröffentlichungstag der Anmeldung: 23.07.2014
(73) Patentinhaber: LSE GmbH, 58332 Schwelm (DE)
(72) Erfinder: FALK, Robert, 58332 Schwelm (DE)
(74) Vertreter: Döpp, Ludger
(86) Internationale Anmeldenummer: PCT/DE2012/000910
(87) Internationale Veröffentlichungsnummer: WO 2013/037351

(56) Entgegenhaltungen:
- WO-A2-2008/040266
- US-B1- 6 450 879
- US-B1- 6 705 940

## Beschreibung

Die Erfindung betrifft eine Einrichtung zur Klimatisierung und/oder Überwachung von Gebäude- oder Lagerbereichen.

Die WO 2008/040266 A2 betrifft eine Einrichtung zur Klimatisierung und/oder Überwachung von Gehäusebereichen, beinhaltend mindestens ein vertikal angeordnetes, zumindest abschnittsweise als Hohlkörper ausgebildetes, bedarfsweise aus Segmenten zusammengesetztes Gehäuse vorgebbarer Höhe, das zur verdeckten Aufnahme von Bauteilen/Bauelementen für die Klimatisierung, wie Lüfterwalzen, Motore oder dergleichen, und/oder die Überwachung des jeweiligen Gebäudebereichs vorgesehen ist, wobei das Gehäuse im Bereich mindestens einer seiner Stirnflächen fixiert, stationär oder über im Bereich mindestens einer seiner Stirnflächen vorgesehene Führungsmittel beweglich im jeweiligen Gebäudebereich angeordnet ist und das Gehäuse über eine vorgebbare Höhe seines unteren Abschnitts über einen, selbiges verstärkenden vertikalen Bereich verfügt.

Die hier angesprochenen Lüfterwalzen weisen vertikal verlaufende Leitschaufeln auf, die Verstärkungsringe, bedarfsweise in Kombination mit elastischen Bändern, aufweisen, um den angegebenen hohen Drehzahlen (2000 min⁻¹) gerecht zu werden.

Nachteilig an einer derartigen Konstruktion ist, dass die Leitschaufeln üblicherweise aus Metall bestehen und geradlinig verlaufend ausgebildet sind. Bedingt durch die hohen Umfangsgeschwindigkeiten treten sehr hohe Geräuschpegel auf. Der Einsatz derartiger Einrichtungen hat sich in der Praxis zwar bewährt, dort, wo jedoch Personen in unmittelbarer Nähe der Einrichtung tätig sind, sind die Schallpegel deutlich zu hoch ca. 70 dB(A) in 3 m Entfernung).

Ziel des Erfindungsgegenstandes ist es, die vorab beschriebene Einrichtung dahingehend weiterzubilden, dass einerseits ein einfacher Aufbau gegeben ist und die Einrichtung andererseits, unabhängig von den eingesetzten Lüfterwalzen sowie den durchzusetzenden Luftmengen, auch ein verbessertes Geräuschverhalten aufweist.

Ziel des Erfindungsgegenstandes ist es auch, ein Verfahren zur Herstellung einer Einrichtung zur Klimatisierung und/oder Überwachung von Gebäude- und/oder Lagerbereichen bereitzustellen, die einfach im Aufbau ist und in kürzester Zeit montiert werden kann.

Dieses Ziel wird erreicht durch eine Einrichtung zur Klimatisierung und/oder Überwachung von Gebäude- oder Lagerbereichen, beinhaltend ein aus Kunststoff oder Verbundwerkstoff bestehendes als Hohlkörper ausgebildetes Gehäuse, das Lufteintritts-, Luftführungs- und Luftaustrittsabschnitte aufweist, mindestens eine, durch mindestens einen Elektromotor antreibbare mit einer Vielzahl profiliert ausgebildeter Lamellen aus Verbundwerkstoffen oder Kunststoff versehene, Lüfterwalze, die innerhalb des Gehäuses positionierbar ist sowie eine Verkleidung für das Gehäuse, gebildet durch eine flexible Kunststoff- oder Verbundwerkstoffplatte, die mit dem Gehäuse verbindbar ist, wobei ein Endabschnitt der Verkleidung mit einem Gehäuseabschnitt lösbar verbindbar ist, durch Biegen der Verkleidung außerhalb des Gehäuses eine im Querschnitt etwa bogenförmige Kontur derselben gebildet wird und nach weiterem Biegen der Verkleidung das freie Ende derselben an einem anderen Gehäuseabschnitt lösbar festlegbar ist.

Vorteilhafte Weiterbildungen des Erfindungsgegenstandes sind den Unteransprüchen zu entnehmen.

Dieses Ziel wird auch erreicht durch ein Verfahren zur Herstellung einer Einrichtung zur Klimatisierung und/oder Überwachung von Gebäude- oder Lagerbereichen, zumindest beinhaltend mindestens ein Gehäuse, mindestens eine zugehörige Lüfterwalze und mindestens eine als Verkleidung dienende Platte, wobei die Bauteile Gehäuse, Lüfterwalze und Verkleidung aus Kunststoff oder einem Verbundwerkstoff bestehen sowie mindestens einen Elektromotor, indem das mindestens eine Gehäuse aus ausgeschnittenen Kunststoff- oder Verbundwerkstoffteilen zusammengesetzt wird, die mindestens eine Lüfterwalze in das zugehörige Gehäuse eingesetzt wird, der Elektromotor in Analogie zu der jeweiligen Lüfterwalze mit Wandbereichen aus Kunststoff oder Verbundwerkstoff ummantelt wird, mindestens eine Lüfterwalze im oberen und unteren Abschnitt des Elektromotors positioniert und mit Anschlussbereichen desselben in Wirkverbindung gebracht wird, die Platte mit Ausschnitten für die Luftansaugung und den Luftaustritt versehen wird und die Platte durch Biegung um ihre Längsachse mit Gehäuseabschnitten des mindestens einen Gehäuses lösbar verbunden wird.

Vorteilhafte Weiterbildungen des erfindungsgemäßen Verfahrens sind den zugehörigen verfahrensgemäßen Unteransprüchen zu entnehmen.

Als Kunststoffmaterialien einerseits für das Gehäuse und andererseits für die flexible Kunststoffplatte, kommen Materialien, wie Polycarbonat oder dergleichen zum Einsatz. Polycarbonate sind Kunststoff aus der Gruppe der synthetischen Polymere und der Familie der Polyester. Weit verbreitet sind Polycarbonate, die Bisphenol A als Diolkomponente und Phosgen verwenden. Diese sind in der Regel amorph und weisen einen Kristallanteil < 5 % auf. Sie zeichnen sich durch hohe Festigkeit, Schlagzähigkeit, Steifigkeit und Härte aus.

Durch den Einsatz von Verbundwerkstoffen/Kunststoffen für die erfindungsgemäße Einrichtung ist selbige leicht bauend und kann mit wenigen Handgriffen in einen funktionsfähigen Zustand überführt werden.

Um den Wirkungsgrad der Lüfterwalzen zu optimieren, sind innerhalb des Gehäuses vorgesehene Luftleitelemente notwendig. Zur Optimierung des Resonanzverhaltens ist das gesamte Gehäuse mit allen Komponenten aus dem bereits angesprochenen Kunststoffmaterial gefertigt. Für das notwendige Strömungsverhalten am Luftaustrittsbereich sind Körper, die vorteilhafterweise die Form eines Dreiecks haben, im Gehäuse integriert. Die den Lüfterwalzen zugewandte Fläche dieser Körper ist mit einer profilierten Oberfläche oder Öffnungen versehen, um die abgegebenen Resonanzen der Lüfterwalze(n) zu brechen. Das Gehäuse ist hierbei so ausgebildet, dass vom Durchmesser her unterschiedlich große Lüfterwalzen eingesetzt werden können.

Von besonderem Vorteil ist, dass die Luftleitelemente, in Abhängigkeit der unterschiedlichen Durchmesser der Lüfterwalzen, innerhalb des Gehäuses verstellt werden können.

Die gehäuseseitig vorgesehenen Ausblaslamellen im Bereich der Luftaustrittsabschnitte des Gehäuses haben, einem weiteren Gedanken der Erfindung gemäß, die Form eines Flugzeugflügels, um den Coanda-Effekt zur Geschwindigkeitsoptimierung und Erhöhung der Geschwindigkeit zu realisieren.

Von besonderem Vorteil ist, die Lüfterwalzen in Verbindung mit dem Elektromotor modulartig auszubilden, um auf diese Art und Weise eine Art Baukastensystem zu konzipieren.

Ein hoher Wirkungsgrad der Einrichtung setzt eine hohe Umdrehungszahl der Lüfterwalzen voraus.

Wie bereits angesprochen, sind die Lamellen bei herkömmlichen Lüfterwalzen aus Metall, insbesondere Aluminium, gefertigt und senkrecht angeordnet. Diese Anordnung der Lamellen hat zur Folge, dass die zu fördernden Luftmassen geschnitten werden. Dadurch entsteht bei der hohen Drehzahl ein unangenehm hohes Pfeifen, das Personen in unmittelbarer Nähe der jeweiligen Einrichtung als störend empfinden. Durch die erfindungsgemäße schräge Anordnung (Profilierung) wird eine Art Verdrillung der aus einem Verbundwerkstoff, respektive einem geeigneten Kunststoff, bestehende Lamellen in ihrer Längsrichtung erreicht.

Bedingt durch diese Verdrillung werden die zu fördernden Luftmassen abgerollt (geschält). Darüber hinaus ist es von Vorteil, wenn die Lamellen eine Abrundung erhalten. Dies bedingt eine weitere Reduzierung der Geräusche.

Durch die Baukastenfertigung der Module kann nun eine kostengünstige Fertigung der Gesamteinrichtung realisiert werden. Hierbei macht es Sinn, mittels vorgefertigter Steckverbindungen den Elektromotor mit den jeweiligen Lüfterwalzen zu verbinden. Damit ist auch der Vorteil verbunden, dass die Konstruktion an Höhe und Breite des jeweiligen Eingangs/Tors angepasst werden kann. Die jeweiligen Module können bereits vorgefertigt und müssen nicht als Einzelkonstruktion ausgeführt werden. Von weiterem Vorteil ist, dass bei einem Ausfall eines Moduls nur das jeweilige Modul gewechselt werden muss.

Für die Anordnung ist eine Verkleidung der Module, respektive des Gehäuses, notwendig. Die Verkleidung bietet den Modulen, respektive dem Gehäuse, Stabilität und bildet eine weitere Geräuschdämmung für das Walzensystem. Auch hier kommt ein spezieller Kunststoff/ eine spezielle Kunststoffverbindung zum Einsatz. Der Grundkörper für die Verkleidung ist als flexible Kunststoffplatte vorgebbarer Länge und Breite ausgebildet.

Die Kunststoffplatte wird einseitig am Gehäuse, über dessen Höhe gesehen, lösbar fixiert, anschließend entlang einer der Gehäuseflächen geführt und außerhalb dieser Gehäusefläche gebogen, dergestalt, dass nach etwa 180° Biegung ein im Querschnitt gerundet ausgebildeter Abschnitt entsteht. Der so gebildete Rundbogen dient zur Aufnahme von Leuchtmitteln und die bedarfsweise eingesetzte Elektronik, respektive Bauteile für Sicherheitszwecke. Durch weiteres Biegen kann das freie Ende der Kunststoffplatte an einer anderen Gehäusefläche ebenfalls lösbar festgelegt werden. Die Kunststoffplatte kann hierbei in jeder gewünschten Farbe zugeschnitten und montiert werden.

Von besonderem Vorteil ist, wenn die Verkleidung zumindest teilweise aus leuchtenden Dünnschichtbauelementen aus organischen halbleitenden Materialien hergestellt, respektive damit versehen, wird.

Darüber hinaus ist es auch denkbar, die Verkleidung vollständig aus derartigen Materialien herzustellen und als biegsamen Bildschirm vorzusehen. Durch diese Maßnahme besteht die Möglichkeit, Informationen/Werbung für Kunden und dergleichen darzubieten.

Der Erfindungsgegenstand ist anhand eines Ausführungsbeispiels in der Zeichnung dargestellt und wird wie folgt beschrieben. Es zeigen:
- Figur 1: Querschnitt durch das Gehäuse der Einrichtung samt darin vorgesehener Bauteile;
- Figur 2: Prinzipskizze einer einzelnen Lüfterwalze;
- Figur 3: Prinzipskizze eines modulartigen Aufbaus mehrerer Lüfterwalzen samt Motor;
- Figur 4: Darstellung der Verkleidung sowie angedeuteter Montagevorgang derselben am Gehäuse;
- Figur 5: Darstellung der einzelnen Bauteile der Einrichtung sowie Erläuterung des Montagevorgangs.

Figur 1 zeigt einen Querschnitt durch das Gehäuse 1 der erfindungsgemäßen Einrichtung samt darin vorgesehener Bauteile. In diesem Zusammenhand wird auf den Stand der Technik gemäß WO 2008/040266 A2 verwiesen. Die Höhe des Gehäuses 1 kann so ausgebildet werden, wie es im Stand der Technik dargestellt ist, um die notwendigen Öffnungsabschnitte eines Gebäudes oder eines Lagers überbrücken zu können.

Innerhalb des Gehäuses 1 sind vorzugsweise mehrere vertikal übereinander angeordnete Lüfterwalzen 2,2' positioniert. Selbige sind in den Figuren 2 und 3 näher beschrieben. Die Lüfterwalzen 2,2' haben zur Durchsetzung unterschiedlicher Luftmengen unterschiedliche Durchmesser. Das Gehäuse 1 verfügt über einen hier nur angedeuteten Lufteintrittsabschnitt 3, ein kurvenförmig ausgebildetes Luftleitelement 4, im Bereich eines Luftführungsabschnitts zwischen den Lüfterwalzen 2,2' und dem Luftleitelement 4 ein etwa dreieckförmig gestaltetes Luftleitelement 5 sowie Luftaustrittsabschnitte 6. Das kurvenförmig ausgebildete Luftleitelement 4 ist mit einem Schiebemechanismus 7 versehen, mittels welchem das Luftleitelement 4 zur Anpassung an unterschiedlich dimensionierte Lüfterwalzen 2,2' verstellt werden kann. Gleiches gilt für das Luftleitelement 5, das ebenfalls über eine Kulisse 8 verfügt, mittels welcher es in Richtung der Lüfterwalze 2,2' verstellt werden kann. Das Gehäuse 1 hat in diesem Beispiel einen quadratischen Querschnitt und ist von der Wandstärke her relativ dünnwandig (5-10 mm) ausgeführt. Das Gehäuse 1 besteht aus Kunststoff, beispielsweise Polycarbonat. Zum Einsatz gelangen Kunststoffplatten vorgebbarer Länge, Breite und Dicke, die beispielsweise durch Kleben miteinander in Wirkverbindung gebracht werden.

Bedingt durch diese Konstruktion wird im Lufteintrittsbereich 3, zwischen der jeweiligen Lüfterwalze 2,2' und dem entsprechend positionierten Luftleitelement 4, ein definierter Spalt 9 gebildet, in welchem eine Komprimierung der angesaugten Luft stattfindet. Nach Passieren der Lüfterwalze 2,2' tritt die Luft in einen vergrößerten Raum 10 ein, in welchem sie sich entspannen kann. Die Ausblaslamellen 11, die im Bereich der Luftaustrittsabschnitte 6 vorgesehen sind, haben in diesem Beispiel die Form eines Flugzeugflügels, um auf diese Weise den Coanda-Effekt zur Geschwindigkeitsoptimierung und Erhöhung der Geschwindigkeit zu realisieren. In Längsrichtung des Luftleitelementes 5 gesehen, ist die Oberfläche 12 dieses Luftleitelementes 5 mit Profilen 13, beispielsweise in Form von Öffnungen, versehen, um die abgegebenen Resonanzen der Lüfterwalzen 2,2' aufnehmen zu können. Gegenüber dem Stand der Technik kann mit dem Erfindungsgegenstand das Resonanzverhalten optimiert werden. Infolge der nun gegebenen Geräuscharmut der erfindungsgemäßen Einrichtung können nun auch Personen, ohne Gesundheitsschäden erwarten zu müssen, in unmittelbarer Nähe der Einrichtung arbeiten.

Figur 2 zeigt als Prinzipskizze eine einzelne Lüfterwalze 2, die entweder über eine durchgehende Welle 14 oder aber Wellenansätze verfügt. Die Lüfterwalze 2 weist eine Vielzahl von Lamellen 15 auf, die - abweichend zum Stand der Technik - nicht vertikal, sondern geneigt, insbesondere verdrillt, angeordnet sind. Abweichend zum Stand der Technik wird die zu fördernde Luftmasse nun nicht mehr geschnitten, vielmehr durch die schräge Anordnung der Lamellen 15 wird die zu fördernde Luftmasse abgerollt (geschält). Wie angedeutet, ist eine jede Lamelle 15 mit einer Abrundung 16 versehen. Zumindest die Lamellen 15 werden aus einem Verbundwerkstoff oder einem Kunststoff vorgebbarer Shore-Härte hergestellt. Verbundwerkstoffe können beispielsweise Kohlefasern in Kombination mit einem geeigneten Kunststoff/Harz sein. Bedingt durch die schräge Anordnung der Lamellen 15 kann das bisher unangenehm hohe Pfeifen zumindest wesentlich reduziert werden.

Figur 3 zeigt als Prinzipskizze einen modularen Aufbau mehrerer Lüfterwalzen 2 in Wirkverbindung mit einem Elektromotor 17. Die Bauteile 2,17 können zur Realisierung unterschiedlicher Anforderungen, beispielsweise mittels vorgefertigter Steckverbindungen 18, mit den Wellen 14/Wellenansätzen der Lüfterwalzen 2 problemlos miteinander verbunden werden. Der Elektromotor 17 und die Lüfterwalzen 2 können, im Gegensatz zum Stand der Technik, jetzt vorgefertigt werden und müssen nicht stets neu angefertigt werden. Hiermit ist der Vorteil verbunden, dass bei einem Ausfall eines Bauteils 2,17 nur das jeweilige Bauteil 2,17 ausgetauscht werden muss. Über im linken Bild der Figur 3 dargestellte weitere Steckverbindungen 18' können die freien Enden der jeweiligen Lüfterwalze 2 mit Bauteilen des hier nicht weiter dargestellten Gehäuses in Wirkverbindung gebracht werden.

Figur 4 zeigt das Gehäuse 1 der erfindungsgemäßen Einrichtung im Querschnitt. Durch Pfeile angedeutet ist einerseits der Lufteintrittsabschnitt 3 und andererseits der Luftaustrittsabschnitt 6. Zur weiteren Geräuschreduzierung sowie zur Aufnahme von nur angedeuteten Leuchtmitteln 19 kommt eine Verkleidung 20 zum Einsatz, die aus einer Kunststoffplatte, beispielsweise aus einem weichen Polycarbonat, gebildet ist und eine hohe Flexibilität aufweist. Hinsichtlich der Härte ist darauf zu achten, dass ein beispielsweise intelligenter Kunststoff eingesetzt wird, der auch bei äußerer Krafteinwirkung wieder in seine Ausgangsposition zurückverformt wird. Lediglich angedeutet ist ein Abschnitt 21, der den Lufteintrittsabschnitt 3 übergreift. In gleicher Weise gilt dies auch für den Bereich des Luftaustrittsabschnitts 6 (nicht dargestellt). Die Verkleidung 20 wird, wie im oberen Teil der Figur 4 angedeutet, im Bereich einer Fläche 22 des Gehäuseabschnitts 22' lösbar fixiert, entlang dieser Fläche 22 geführt und anschließend dergestalt gebogen, dass ein Abschnitt 23 mit bogenförmiger Kontur 24 entsteht. Durch weiteres Biegen der Verkleidung 20 und Entlangführen an einer, der Fläche 22 gegenüberliegenden Fläche 25 des Gehäuses 1 kann das freie Ende 26 der Verkleidung 20 auch hier lösbar mit einem anderen Gehäuseabschnitt 27 in Wirkverbindung gebracht werden. Die Verkleidung 20 kann, im Bereich des Abschnitts 23, zumindest partiell transparent ausgebildet werden, damit die Leuchtmittel 19 effektiv eingesetzt werden können. Im Bereich des Abschnitts 23 können darüber hinaus weitere Bauteile, wie elektronische Elemente oder Sicherungselemente für ein Warensicherungssystem integriert werden, die dann an Bereichen des Abschnitts 23 vorgesehen werden, die nicht transparent sind. Die Summe der in dieser neuartigen Einrichtung realisierten technischen Effekte bedingt eine Absenkung des Geräuschpegels um mindestens 30 dB.

Anstelle der hier aus Kunststoff hergestellten Verkleidung 20 kann auch eine (nicht dargestellt) Verkleidung zum Einsatz gelangen, die teilweise oder vollständig aus leuchtenden Dünnschichtbauelementen aus organischen halbleitenden Materialien (OLED) besteht. Unter diesem Begriff versteht der Fachmann organische Leuchtdioden (organic light emitting diods), wie sie heutzutage vermehr für Bildschirme (z.B. Fernseher, Monitore oder dergleichen) eingesetzt werden. Somit kann die Einrichtung bedarfsweise auch als Werbeträger/Informationsträger benutzt werden.

Figur 5 zeigt als Prinzipskizze die einzelnen Bauteile der erfindungsgemäßen Einrichtung, wobei der Montagevorgang prinzipiell erläutert wird. Gleiche Bauteile sind mit gleichen Bezugszeichen versehen.

Wie bereits in Figur 3 angedeutet und auch in der WO 2008/040266 A2 beschrieben, besteht die Einrichtung aus mehreren einzelnen Gehäuseelementen 1'. Ein jedes Gehäuseelement 1' wird in diesem Beispiel aus ausgeschnittenen Kunststoffelementen zusammengesetzt und dient zur Aufnahme jeweils einer Lüfterwalze 2,2'. In gleicher Weise wird der Elektromotor 17 mit einer Ummantelung 17' aus Kunststoffelementen umgeben. Durch Übereinanderanordnung mehrerer Gehäuseelemente 1' sowie der Ummantelung 17' kann jede beliebige Gehäuselänge der Einrichtung generiert werden. Im nächsten Schritt wird die Verkleidung 20 in Analogie zu Figur 4 mit den das Gehäuse 1 bildenden Gehäuseelementen 1' in Wirkverbindung gebracht. Je nach Bauhöhe der Einrichtung kann die Verkleidung 20 einstückig oder mehrteilig - wie in Figur 5 dargestellt - ausgebildet werden. Erkennbar sind Abschnitte 21', die die Luftaustrittsabschnitte 6 der Gehäuseelemente 1' übergreifen. Ehe die Verkleidung 20 mit den Gehäuseelementen 1' in Wirkverbindung gebracht wird, werden auf die Luftaustrittsabschnitte 6 Ausblasgitter 28 aufgebracht. Für die benötigte Luftansaugung werden anschließend Ansauggitter 29 auf die Gehäuseelemente 1' und die Verkleidung 20 aufgesetzt. Zur bedarfsweisen Stabilisierung des Gesamtgehäuses 1 werden in den oberen und unteren Abschnitten der zugehörigen Gehäuseelemente 1' aus Kunststoff bestehende Kappen 30, respektive Bodenplatten 31, aufgebracht. Die Bodenplatte 31 kann hierbei für die schnelle Montage bereits mit Bohrungen oder Aussparungen 32 vorgefertigt sein.

**Bezugszeichenliste**

| | | | |
|---|---|---|---|
| 1 | Gehäuse | 20 | Verkleidung |
| 1' | Gehäuseelement | 21 | Abschnitt |
| 2 | Lüfterwalze | 21' | Abschnitt |
| 2' | Lüfterwalze | 22 | Fläche |
| 3 | Lufteintrittsabschnitt | 22' | Gehäuseabschnitt |
| 4 | Luftleitelement | 23 | Abschnitt |
| 4' | Luftführungsabschnitt | 24 | bogenförmige Kontur |
| 5 | Luftleitelement | 25 | Fläche |
| 6 | Luftaustrittsabschnitt | 26 | freies Ende |
| 7 | Schiebemechanismus | 27 | Gehäuseabschnitt |
| 8 | Kulisse | 28 | Ausblasgitter |
| 9 | Spalt | 29 | Ansauggitter |
| 10 | Raum | 30 | Kappe |
| 11 | Ausblaslamelle | 31 | Bodenplatte |
| 12 | Oberfläche | 32 | Bohrung/Aussparung |
| 13 | Profil | | |
| 14 | Welle | | |
| 15 | Lamelle | | |
| 16 | Abrundung | | |
| 17 | Elektromotor | | |
| 17' | Ummantelung | | |
| 18 | Steckverbindung | | |
| 18' | Steckverbindung | | |
| 19 | Leuchtmittel | | |

## Patentansprüche

1. Einrichtung zur Klimatisierung und/oder Überwachung von Gebäude- oder Lagerbereichen, beinhaltend ein aus Kunststoff oder Verbundwerkstoff bestehendes als Hohlkörper ausgebildetes Gehäuse (1,1'), das Lufteintritts-(3), Luftführungs- (4') und Luftaustrittsabschnitte (6) aufweist, mindestens eine, durch mindestens einen Elektromotor (17) antreibbare mit einer Vielzahl profiliert ausgebildeter Lamellen (15) aus Verbundwerkstoffen oder Kunststoff versehene, Lüfterwalze (2,2'), die innerhalb des Gehäuses (1,1') positionierbar ist, **gekennzeichnet durch** eine Verkleidung (20) für das Gehäuse (1,1'), gebildet durch eine flexible Kunststoff- oder Verbundwerkstoffplatte, die mit dem Gehäuse (1,1') verbindbar ist, dergestalt, dass ein Endabschnitt der Verkleidung (20) mit einem Gehäuseabschnitt (22') lösbar verbindbar ist, **durch** Biegen der Verkleidung (20) außerhalb des Gehäuses (1,1') eine im Querschnitt etwa bogenförmige Kontur (24) derselben gebildet wird und nach weiterem Biegen der Verkleidung (20) das freie Ende (26) derselben an einem anderen Gehäuseabschnitt (27) lösbar festlegbar ist.

2. Einrichtung nach Anspruch 1, **dadurch gekennzeichnet, dass** das Gehäuse (1,1') aus Polycarbonat, zumindest die Lamellen (15) aus einem Kunststoff vorgebbarer Shore-Härte und die Verkleidung (20) aus Polycarbonat bestehen.

3. Einrichtung nach Anspruch 1, **dadurch gekennzeichnet, dass** als Verbundwerkstoff ein Gemisch aus Kohlefaserverbundwerkstoffen einsetzbar ist.

4. Einrichtung nach einem der Ansprüche 1 bis 3, **dadurch gekennzeichnet, dass** innerhalb des Gehäuses (1,1') zur gezielten Anströmung der Lamellen (15) vorgeformte Luftleitelemente (4,5) vorgesehen sind, dergestalt, dass lüfterwalzenseitig ein Spalt (9) für die Komprimierung und außerhalb der jeweiligen Lüfterwalze (2,2') ein Raum (10) für die Entspannung der Luft gebildet ist.

5. Einrichtung nach einem der Ansprüche 1 bis 4, **dadurch gekennzeichnet, dass** die Luftleitelemente (4,5) zur Anpassung an unterschiedliche Lüfterwalzendurchmesser verstellbar ausgebildet sind.

6. Einrichtung nach einem der Ansprüche 1 bis 5, **gekennzeichnet durch** geometrisch unterschiedlich ausgebildete Luftleitelemente (4,5) im Bereich der Luftführungs- (4') sowie der Luftaustrittsabschnitte (6).

7. Einrichtung nach einem der Ansprüche 1 bis 6, **dadurch gekennzeichnet, dass** die im Bereich der Luftaustrittsabschnitte (6) vorgesehenen Luftleitelemente (5) mit einer profilierten Oberfläche (12) versehen sind.

8. Einrichtung nach einem der Ansprüche 1 bis 7, **dadurch gekennzeichnet, dass** innerhalb des Gehäuses (1) mehrere als Module ausgebildete Lüfterwalzen (2,2') beinhaltende Gehäuseelemente (1') positioniert sind, die durch mindestens einen damit in Wirkverbindung stehenden Elektromotor (17) antreibbar sind.

9. Einrichtung nach einem der Ansprüche 1 bis 8, **dadurch gekennzeichnet, dass** mindestens zwei Gehäuseelemente (1') durch einen zwischen selbigen angeordneten Elektromotor (17), insbesondere durch Steckverbindungen (18), lösbar miteinander verbindbar sind.

10. Einrichtung nach einem der Ansprüche 1 bis 9, **dadurch gekennzeichnet, dass** die Lamellen (15) der Lüfterwalzen (2,2') dergestalt profiliert sind, dass, in Längsrichtung gesehen, eine Art Verdrillung der Lamellen (15) gebildet ist.

11. Einrichtung nach einem der Ansprüche 1 bis 10, **dadurch gekennzeichnet, dass** die gehäuseseitigen Ausblaslamellen (11) vom Querschnitt her nach Art eines Flugzeugflügels ausgebildet sind.

12. Einrichtung nach einem der Ansprüche 1 bis 11, **dadurch gekennzeichnet, dass** die Lüfterlamellen (15) im Bereich ihrer Außenfläche mit einer Abrundung (16) versehen sind.

13. Einrichtung nach einem der Ansprüche 1 bis 12, **dadurch gekennzeichnet, dass** die flächig ausgebildete Verkleidung (20) zumindest einen Abschnitt (21) mit Lufteintritten beinhaltet.

14. Einrichtung nach einem der Ansprüche 1 bis 13, **dadurch gekennzeichnet, dass** die Verkleidung (20) zumindest im Bereich des Bogens (24) transparent ausgebildet ist.

15. Einrichtung nach einem der Ansprüche 1 bis 14, **dadurch gekennzeichnet, dass** der bogenförmig ausgebildete Bereich (24) der Verkleidung (20) zur Aufnahme von Leuchtmitteln (19) und/oder oder Sicherheitselementen vorgesehen ist.

16. Verfahren zur Herstellung einer Einrichtung zur Klimatisierung und/oder Überwachung von Gebäude- oder Lagerbereichen, zumindest beinhaltend mindestens ein Gehäuse (1,1'), mindestens eine zugehörige Lüfterwalze (2,2') und mindestens eine als Verkleidung (20) dienende Platte, wobei die Bauteile Gehäuse (1,1'), Lüfterwalze (2,2') und Verkleidung (20) aus Kunststoff oder einem Verbundwerkstoff bestehen sowie mindestens einen Elektromotor (17), indem das mindestens eine Gehäuse (1,1') aus ausgeschnittenen Kunststoff- oder Verbundwerkstoffteilen zusammengesetzt wird, die mindestens eine Lüfterwalze (2,2') in das zugehörige Gehäuse (1,1') eingesetzt wird, der Elektromotor (17) in Analogie zu der jeweiligen Lüfterwalze mit Wandbereichen aus Kunststoff oder Verbundwerkstoff ummantelt wird, mindestens eine Lüfterwalze (2,2') im oberen und unteren Abschnitt des Elektromotors (17) positioniert und mit Anschlussbereichen (14,18) desselben in Wirkverbindung gebracht wird, die Platte (20) mit Ausschnitten (21) für die Luftansaugung und den Luftaustritt versehen wird und die Platte (20) durch Biegung um ihre Längsachse mit Gehäuseabschnitten (22',27) des mindestens einen Gehäuses (1,1') lösbar verbunden wird.

17. Verfahren nach Anspruch 16, **dadurch gekennzeichnet, dass** einer jeden Lüfterwalze (2,2') ein eigenes Gehäuseelement (1') zugeordnet wird, wobei nach dem Aufeinandersetzen einer entsprechenden Anzahl von Gehäuseelementen (1') unter Einbeziehung der Ummantelung (17') des Elektromotors ein Gesamtgehäuse (1) gebildet ist, an welchem die Verkleidung (20) befestigt wird.

18. Verfahren nach Anspruch 16 oder 17, **dadurch gekennzeichnet, dass** auf die Ausschnitte (21) der Verkleidung (20) aus Kunststoff oder Verbundwerkstoff bestehende Ansaug- (29) oder Ausblasgitter (28) aufgesetzt werden.

19. Verfahren nach einem der Ansprüche 16 bis 18, **dadurch gekennzeichnet, dass** die Verkleidung (20) zumindest teilweise aus einem leuchtenden Dünnschichtbauelement aus organischen haltleitenden Materialien hergestellt bzw. zumindest partiell mit einem Dünnschichtbauelement in Wirkverbindung gebracht wird.

20. Verfahren nach einem der Ansprüche 16 bis 19, **dadurch gekennzeichnet, dass** die Verkleidung (20) vollständig als biegsamer OLED-Bildschirm hergestellt wird.

21. Verfahren nach einem der Ansprüche 16 bis 20, **dadurch gekennzeichnet, dass** der untere und der obere Endbereich der Gehäuseelemente (1'), respektive der Verkleidung (20), mit unteren und oberen aus Kunststoff bestehenden Abschlusselementen (30,31) in Wirkverbindung gebracht wird.

## Claims

1. A device for air conditioning and/or monitoring building or warehouse areas, comprising a housing (1, 1') made of plastic or composite material and designed as a hollow body, which housing comprises air inlet sections (3), air guidance sections (4) and air outlet sections (6), at least one aerator roller (2, 2') which is provided with a plurality of profiled slats (15) made of composite materials or plastic and which can be driven by at least one electric motor (17), which aerator roller can be positioned inside the housing (1, 1'), **characterized by** a cladding (20) of the housing (1, 1') formed by a flexible plate made of plastic or composite material which can be connected to the housing (1, 1') such that one end section of the cladding (20) can be detachably connected to a housing section (22'), a contour (24) having an approximately arch-shaped cross section of the cladding (20) is formed by bending the same one outside the housing (1, 1') and after further bending of the cladding (20), the free end (26) of the same one can be detachably fixed to another housing section (27).

2. A device according to claim 1, **characterized in that** the housing (1, 1') consists of polycarbonate, at least the slats (15) consist of a plastic having a predeterminable Shore hardness and the cladding (20) consists of polycarbonate.

3. A device according to claim 1, **characterized in that** a mixture of carbon fibre composite materials can be used as composite material.

4. A device according to one of the claims 1 through 3, **characterized in that** preformed air guidance elements (4, 5) are provided inside the housing (1, 1') for a targeted flow into the slats (15), such that a gap (9) for the compression of the air is formed on the side of the aerator roller and a space (10) for the relief of the air is formed outside the respective aerator roller (2, 2').

5. A device according to one of the claims 1 through 4, **characterized in that** the air guidance elements (4, 5) are adjustable, such that they can be adapted to different aerator roller diameters.

6. A device according to one of the claims 1 through 5, **characterized by** geometrically different air guidance elements (4, 5) in the area of the air guidance sections (4') as well as the air outlet sections (6).

7. A device according to one of the claims 1 through 6, **characterized in that** the air guidance elements (5) provided in the area of the air outlet sections (6) are equipped with a profiled surface (12).

8. A device according to one of the claims 1 through 7, **characterized in that** several housing elements (1') comprising aerator rollers (2, 2') designed as modules are positioned inside the housing (1), which housing elements can be driven by at least one electric motor (17) which is actively related thereto.

9. A device according to one of the claims 1 through 8, **characterized in that** at least two housing elements (1') can be detachably connected to each other by means of an electric motor (17) arranged between them, in particular by means of plug connections.

10. A device according to one of the claims 1 through 9, **characterized in that** the slats (15) of the aerator rollers (2, 2') are profiled in such a way that, in the longitudinal direction, a kind of twist of the slats (15) is formed.

11. A device according to one of the claims 1 through 10, **characterized in that** the air outlet slats (11) on the side of the housing are designed, with respect to the cross section thereof, like an aircraft wing.

12. A device according to one of the claims 1 through 11, **characterized in that** the aerator slats (15) are provided with a rounding (16) in the area of their outer surfaces.

13. A device according to one of the claims 1 through 12, **characterized in that** the cladding (20), which is designed like a surface, at least comprises one section (21) having air inlets.

14. A device according to one of the claims 1 through 13, **characterized in that** the cladding (20) is transparent, at least in the area of the arc (24).

15. A device according to one of the claims 1 through 14, **characterized in that** the arc-shaped area (24) of the cladding (20) is provided for receiving illuminants (19) and/or security elements.

16. A method for manufacturing a device for air conditioning and/or monitoring building or warehouse areas, at least comprising at least one housing (1, 1'), at least one associated aerator roller (2, 2') and at least one plate serving as a cladding (20), wherein the housing (1, 1'), the aerator roller (2, 2') and the cladding (20) are made of plastic or a composite material, as well as at least comprising one electric motor (17), in that the at least one housing (1, 1') is assembled from cut out plastic or composite material parts, the at least one aerator roller (2, 2') is inserted into the associated housing (1, 1'), the electric motor (17) is sheathed with wall areas made of plastic or composite material by analogy with the respective aerator roller, at least one aerator roller (2, 2') is positioned in the upper and lower section of the electric motor (17) and actively connected to connection areas (14, 18) of the same one, the plate (20) is provided with cut out openings (21) for the air intake and the air outlet and the plate (20) is detachably connected to housing sections (22', 27) of the at least one housing (1, 1') by bending the plate around the longitudinal axis thereof.

17. A method according to claim 16, **characterized in that** an own housing element (1') is assigned to each aerator roller (2, 2'), wherein after a corresponding number of housing elements (1') has been put on top of another with inclusion of the sheath (17') of the electric motor, an overall housing (1) will be formed, on which the cladding (20) will be fastened.

18. A method according to claim 16 or 17, **characterized in that** intake grilles (29) or outlet grilles (28) made of plastic or composite material will be placed on the cut out openings (21) of the cladding (20).

19. A method according to one of the claims 16 through 18, **characterized in that** the cladding (20) is at least partially manufactured from a luminous thin film component made of organic semiconducting materials or is at least partially brought into operative connection with a thin film component.

20. A method according to one of the claims 16 through 19, **characterized in that** the cladding (20) is completely manufactured as a flexible OLED screen.

21. A method according to one of the claims 16 through 20, **characterized in that** the lower and the upper end area of the housing elements (1'), respectively of the cladding (20), are brought into operative connection with lower and upper end elements (30, 31) made of plastic.

## Revendications

1. Dispositif de climatisation et/ou de surveillance de zones de bâtiments ou d'entrepôts, comprenant un boîtier (1, 1') en matière plastique ou en matériau composite et configuré comme un corps creux, qui comprend des sections d'entrée d'air (3), des sections de guidage d'air (4') et des sections de sortie d'air (6), au moins un rouleau de ventilation (2, 2'), qui est muni d'une pluralité de lamelles profilées (15) en matériau composite ou en matière plastique et susceptible d'être entraîné par au moins un moteur électrique (17), lequel rouleau de ventilation peut être positionné à l'intérieur du boîtier (1, 1'), **caractérisé par** un habillage (20) du boîtier (1, 1') formé par une plaque flexible en matière plastique ou en matériau composite, qui peut être reliée au boîtier (1, 1'), et ce de telle manière qu'une partie d'extrémité de l'habillage (20) puisse être reliée de manière amovible à une partie de boîtier (22'), un contour (24) ayant une section transversale en forme approximative d'arc de l'habillage soit formé en courbant celui-ci à l'extérieur du boîtier (1, 1') et après avoir courbé l'habillage encore plus, l'extrémité libre (26) de celui-ci puisse être fixée de manière amovible à une autre partie de boîtier (27).

2. Dispositif selon la revendication 1, **caractérisé en ce que** le boîtier (1, 1') est en polycarbonate, au moins les lamelles (15) sont en matière plastique ayant une dureté Shore pré-déterminable et l'habillage (20) est en polycarbonate.

3. Dispositif selon la revendication 1, **caractérisé en ce qu'**un mélange de matériaux composites en fibre de carbone peut être utilisé en tant que matériau composite.

4. Dispositif selon l'une des revendications 1 à 3, **caractérisé en ce que** des éléments de guidage d'air préformés (4, 5) sont prévus à l'intérieur du boîtier (1, 1') pour un écoulement ciblé vers les lamelles (15), de sorte que, du côté du rouleau de ventilation, une fente (9) est formée pour comprimer l'air et un espace (10) pour la détente de l'air est formé à l'extérieur du rouleau de ventilation respectif (2, 2').

5. Dispositif selon l'une des revendications 1 à 4, **caractérisé en ce que** les éléments de guidage d'air (4, 5) sont réglables pour pouvoir s'adapter à des diamètres de rouleau de ventilation différents.

6. Dispositif selon l'une des revendications 1 à 5, **caractérisé par** des éléments de guidage d'air (4, 5) ayant une géométrie différente au niveau des sections de guidage d'air (4') ainsi que des sections de sortie d'air (6).

7. Dispositif selon l'une des revendications 1 à 6, **caractérisé en ce que** les éléments de guidage d'air (5) prévus au niveau des sections de sortie d'air (6) sont munis d'une surface profilée (12).

8. Dispositif selon l'une des revendications 1 à 7, **caractérisé en ce que** plusieurs éléments de boîtier (1') comprenant des rouleaux de ventilation (2, 2') configurés comme des modules sont positionnés à l'intérieur du boîtier (1'), lesquels éléments de boîtier (1') peuvent être entraînés par au moins un moteur électrique (17) qui est en liaison active avec ceux-ci.

9. Dispositif selon l'une des revendications 1 à 8, **caractérisé en ce qu'**au moins deux éléments de boîtier (1') peuvent être reliés l'un à l'autre de manière amovible par un moteur électrique (17) disposé entre ceux-ci, notamment par des connecteurs (18).

10. Dispositif selon l'une des revendications 1 à 9, **caractérisé en ce que** les lamelles (15) des rouleaux de ventilation (2, 2') sont profilées, de sorte qu'une sorte de torsade des lamelles (15) est formée dans la direction longitudinale.

11. Dispositif selon l'une des revendications 1 à 10, **caractérisé en ce que** les lamelles d'échappement (11) du côté du boîtier sont configurées, par rapport à leur section transversale, comme une aile d'avion.

12. Dispositif selon l'une des revendications 1 à 11, **caractérisé en ce que** les lamelles de ventilation (15) sont munies d'un arrondissement (16) au niveau de leurs surfaces extérieures

13. Dispositif selon l'une des revendications 1 à 12, **caractérisé en ce que** l'habillage configuré comme une surface comprend au moins une section (21) comprenant des entrées d'air.

14. Dispositif selon l'une des revendications 1 à 13, **caractérisé en ce que** l'habillage (20) est transparent, au moins dans la partie de l'arc (24).

15. Dispositif selon l'une des revendications 1 à 14, **caractérisé en ce que** la partie en forme d'arc (24) de l'habillage (20) est prévue pour recevoir des sources lumineuses (19) et/ou des éléments de sécurité.

16. Procédé de fabrication d'un dispositif de climatisation et/ou de surveillance de zones de bâtiments ou d'entrepôts, au moins comprenant au moins un boîtier (1, 1'), au moins un rouleau de ventilation (2, 2') associé et au moins une plaque servant d'habillage (20), le boîtier (1, 1'), le rouleau de ventilation (2, 2') et l'habillage (20) étant en matière plastique ou en matériau composite, ainsi qu'au moins un moteur électrique (17), le procédé étant exécuté en ce qu'on assemble l'au moins un boîtier (1, 1') à partir des pièces découpées en matière plastique ou en matériau composite, on insère l'au moins un rouleau de ventilation (2, 2') dans le boîtier associé (1, 1'), on enveloppe le moteur électrique (17) de zones de paroi en matière plastique ou en matériau composite, par analogie avec le rouleau de ventilation respectif, on positionne au moins un rouleau de ventilation (2, 2') dans la partie supérieure et la partie inférieure du moteur électrique (17) et on les met en liaison active avec des parties de raccordement (14, 18) de celui-ci, on munit la plaque (20) des ouvertures découpées (21) destinées à l'aspiration d'air et à la sortie d'air et on relie la plaque de manière amovible à des parties de boîtier (22', 27) de l'au moins un boîtier (1, 1') en courbant la plaque autour de son axe longitudinal.

17. Procédé selon la revendication 16, **caractérisé en ce qu'**on attribue à chaque rouleau de ventilation (2, 2') son propre élément de boîtier (1'), un ensemble de boîtier (1) étant formé après avoir superposé un nombre correspondant d'éléments de boîtier (1') en impliquant la gaine (17') du moteur électrique, sur lequel ensemble de boîtier est fixé l'habillage (20).

18. Procédé selon la revendication 16 ou la revendication 17, **caractérisé en ce qu'**on place des grilles d'aspiration (29) ou des grilles d'évacuation (28) en matière plastique ou en matériau composite sur les ouvertures découpées (21) de l'habillage (20).

19. Procédé selon l'une des revendications 16 à 18, **caractérisé en ce qu'**on fabrique l'habillage (20) au moins partiellement à partir d'un composant à couches minces lumineux en matériaux organiques semi-conducteurs ou on le met au moins partiellement en liaison active avec un composant à couches minces.

20. Procédé selon l'une des revendications 16 à 19, **caractérisé en ce qu'**on fabrique l'habillage (20) complètement comme un écran OLED flexible.

21. Procédé selon l'une des revendications 16 à 20, **caractérisé en ce qu'**on met la partie d'extrémité inférieure et supérieure des éléments de boîtier (1') respectivement de l'habillage (20) en liaison active avec des éléments terminaux (30, 31) inférieurs et supérieurs en matière plastique.
